# EUROPÄISCHE PATENTSCHRIFT

(11) **EP 0 523 236 B1**
(45) Veröffentlichungstag und Bekanntmachung des Hinweises auf die Patenterteilung: **17.02.1999**
(21) Anmeldenummer: 91920786.0
(22) Anmeldetag: 22.10.1991
(51) Int. Cl.: E21B 37/02, E21B 37/04, B08B 9/02

(54) **VORRICHTUNG ZUM ENTFERNEN VON PARAFFINEN ODER ÄHNLICHEN VERLAGERUNGEN AUF DER ROHRINNENSEITE**
DEVICE FOR REMOVING PARAFFIN AND OTHER DEPOSITS FROM THE INTERNAL SURFACE OF PIPES
DISPOSITIF ELIMINANT LA PARAFFINE AINSI QUE D'AUTRES DEPOTS DE LA SURFACE INTERIEURE DE COLONNES MONTANTES

(30) Priorität: 28.01.1991 SU 4907025
(43) Veröffentlichungstag der Anmeldung: 20.01.1993
(73) Patentinhaber: MNOGOPROFILNOE MALOE PREDPRIYATIE, FIRMA "KASKAD", Usinsk-1, A/YA 118 (RU)
(72) Erfinder: Efimkin, Alexei Alexeevich, Usinsk, Komi, 169706 (RU)
(74) Vertreter: Beetz & Partner Patentanwälte
(86) Internationale Anmeldenummer: SU9100209
(87) Internationale Veröffentlichungsnummer: WO9213171

(56) Entgegenhaltungen:
- US-A- 2 220 237
- US-A- 3 507 328
- US-A- 4 572 291

## Beschreibung

### Technisches Gebiet

Die vorliegende Erfindung bezieht sich auf Einrichtungen zur Erdölgewinnung und betrifft insbesondere Einrichtungen zur Reinigung des Rohrinneren von Paraffin- und anderen Ablagerungen in Bohrungen.

### Stand der Technik

Der Betrieb von Erdölbohrungen wird durch eine intensive Ablagerung von Paraffin und anderen festen Stoffen an der Innenwandung von Steigrohren erschwert, was den Erdöldurchfluss in ihnen wesentlich kompliziert und häufig auch vollkommen ausschliesst.

Zur Reinigung den Rohrinneren werden verschiedene Konstruktionen von Einrichtungen eingesetzt.

ES ist eine Einrichtung zur Reinigung des Rohrinneren von Erdölsammelleitungen von Paraffin bei einem hermetisch abgedichteten System der Öl- und Gassammlung bekannt, die an deren Körper angeordnet einen oberen und einen unteren Reinigungskopf, Schneidelemente bzw. Messer, die auf der äusseren Seitenfläche der Reinigungsköpfe ausgeführt sind, und eine im Oberteil des Körpers liegende Baugruppe zum Anschluss an ein Zugorgan (SU, A, 153890) enthält. Das Vorhandensein einer Ventilgruppe, deren Absperrelement mit dem Zugorgan verbunden ist, und einer Dichtmanschette, die am Körper angeordnet ist, in der bekannten Einrichtung komplizieren diese und setzen deren Betriebssicherheit herab. Die Einrichtung kann auf den Abschnitten mit einer ungleichmässigen Intensität der Paraffinablagerung haftenbleiben und auf verformten Rohrleitungsabschnitten verklemmt werden. Die Einrichtung ist zur Entfernung von festen Ablagerungen nicht vorgesehen.

Es ist eine Einrichtung zur Paraffinentfernung von der inneren Rohrwandung bekannt, die einen in Form einer Welle ausgebildeten Körper, einen oberen und einen unteren Reinigungskopf, die auf der Welle mit der Möglichkeit einer Drehung im entgegengesetzten Sinne in einem Flüssugkeitsstrom angeordnet sind, Schneidelemente, die auf entgegengesetzt gerichteten Spiralen auf der Aussenfläche der Reinigungsköpfe ausgeführt sind, einen auf der Welle zwischen dem oberen und dem unteren Reinigungskopf liegenden Hauptstabilisator und eine Baugruppe zum Anschluss an ein Zugorgan (SU, A, 1594265) enthält.

Der bekannten Einrichtung haftet der Nachteil an, dass die Kräfte des Flüssigkeitsstroms nicht ausreichen, um den Widerstand zu Überwinden, den die mit der Rohrwandung zusammenwirkenden Schneidelemente (Stifte) leisten. Infolgedessen drehen sich die Reinigungsköpfs nicht, was die Wirksamkeit und die Güte der Reinigung der Innenfläche der Rohre herabmindert.

### Offenbarung der Erfindung

Der Erfindung liegt die Aufgabe zugrunde, eine Einrichtung zur Reinigung des Rohrinneren von Paraffin- und anderen Ablagerungen in der Weise auszuführen, dass die Wirksamkeit und Güte der Reinigung bei Vorhandensein des Gas-Faktors durch die Wahl optimaler konstruktiver geometrischer Parameter der Bauelemente der Einrichtung unter gleichzeitiger Vereinfachung der Konstruktion erhöht werden.

Die gestellte Aufgabe wird dadurch gelöst, dass die Einrichtung zur Reinigung des Rohrinneren von Paraffin- und anderen Ablagerungen, die einen in Form einer Welle ausgebildeten Körper, einen oberen und einen unteren Reinigungskopf, die auf der Welle mit der Möglichkeit einer Drehung im entgegengesetzten Sinne in einem Flüssigkeitsstrom angeordnet sind, Schneidelemente, die auf entgegengesetzt gerichteten Spiralen auf der Aussenfläche der Reinigungsköpfe ausgeführt sind, einen auf der Welle zwischen dem oberen und dem unteren Reinigungskopf liegenden Haupstabilisator und eine Baugruppe zum Anschluss an ein Zugorgan enthält, mit einem Abteufaggregat bzw. Feststeller, der im Unterteil der Welle befestigt ist, und mit einem im Oberteil der Welle befestigten zusätzlichen Führungsstabilisator versehen ist, wobei die Baugruppe zum Anschluss an ein Zugorgan im Oberteil des zusätzlichen Führungsstabilisators liegt, die Schneidelemente im Form von Messern mit einem Evolventenprofil ausgebildet sind, der obere und der untere Reinigungskopf auf der Welle auf Lagern gelagert sind und eine Sektion bilden, wobei im Oberteil das oberen Reinigungskopfes und im Unterteil des unteren Reinigungskopfes die Messer mit einem Evolventenprofil Schneidbünde aufweisen und die Höhe jedes Reinigungskopfes durch die Beziehung gegeben ist:$\text{H = D/2tgα,}$ wobei
- H: die Höhe des Reinigungskopfes,
- D: der Durchmesser des Reinigunskopfes,
- α: der Neigungswinkel des Schneidelements (der Spirale) zur Längsachse des Reinigungskopfes (Anstellwinkel des Messers)
sind, sowie dadurch, dass das Verhältnis der Wellenlänge N zur Länge L des zusätzlichen Führungsstabilisators, das Verhältnis ihrer Massen Pn/Pl und das Verhältnis der Schrittweite T der Messer mit einem Evolventenprofil zur Kreislänge πD des Reinigungskopfes durch die Beziehung beschrieben sind:$\text{N/L = Pn/Pl = T/πD = 1/6,}$ wobei
- N: die Wellenlänge
- L: die Länge des zusätzlichen Führungsstabilisators,
- Pn: die Wellenmasse,
- Pl: die Masse des zusätzlichen Führungsstabilisators,
- T: die Schrittweite der Messer mit einem Evolventenprofil,
- π: const = 3,14,
- D: der Durchmesser des Reinigungskopfes
sind.

Zur Lösung der gestellten Aufgabe trägt auch das bei, dass der obere und der untere Reinigungskopf auf der Welle auf Gleitlagern gelagert sind, die in Form von Buchsen mit Ringensätzen im Unterteil zwecks Zusammenwirkung mit zugeordneten Ringnuten ausgeführt sind, die im Unterteil der Reinigungsköpfe ausgeführt sind, wobei die Buchse des oberen Reinigungskopfes am Oberteil des Hauptführungsstabilisators bzw. die Buchse des unteren Reinigungskopfes am Oberteil des Abteufaggregats bzw. des Feststellers angeordnet sind, und daß zwischen den Oberteilen der Buchsen und den Unterteilen des zusätzlichen Führungsstabilisators bzw. des Hauptführungsstabilisators Trag-Wälzlager angeordnet sind, sowie das, dass der Hauptführungsstabilisator und der zusätzliche Führungsstabilisator sowie das Abteufaggregat bzw. der Feststeller die maximale Abmessung im Querschnitt unterhalb der maximalen Abmessung der Reinigungsköpfe aufweisen, und auch das, dass das Abteufaggregat bzw. der Feststeller im Unterteil der Welle durch eine feste Verbindung befestigt ist, die mit der Möglichkeit einer Montage-Demontage ausgeführt ist, und bei einer mehrteiligen Ausführung der Einrichtung die Gesamtzahl der Reinigungsköpfe gerade ist und die Zahl der Hauptführungsstabilisatoren um Eins überschreitet.

Die vorliegende Erfindung soll nachstehend an konkreten Ausführungsbeispielen anhand von Zeichnungen näher erläutert werden. Es zeigt:
Fig. 1 einen Längsschnitt durch die Konstruktion der erfindungsgemässen Einrichtung zur Reinigung den Rohrinneren von Paraffin- und anderen Ablagerungen;
Fig. 2 einen II-II-Schnitt nach Fig. 1;
Fig. 3 einen III-III-Schnitt nach Fig. 1;
Fig. 4 einen IV-IV-Schnitt nach Fig. 1;
Fig. 5 einen Längsschnitt durch eine Ausführungsform einer festen Verbindung eines Abteufaggregats bzw. Feststellers mit einer Welle gemäss der Erfindung.

### Beste Ausführungsform der Erfindung

Die erfindungsgemässe Einrichtung zur Reinigung des Rohrinneren von Paraffin- und anderen Ablagerungen enthält einen Körper, der in Form einer Welle 1 mit einem in deren Unterteil befestigten Abteufaggregat bzw. Feststeiler 2, der Abflachungen 3 für einen Schlüssel aufweist und auf der Welle 1 mittels einer festen Verbindung angeordnet ist, ausgeführt ist.

Die feste Verbindung den Abteufaggregats bzw. des Feststellers 2 mit der Welle 1 verhindert dessen eventuelle spontane Ablösung, gestattet es aber, dessen Demontage-Montage, falls erforderlich, durchzuführen. Auf der Welle 1 sind ein oberer und ein unterer Reinigungskopf 4 bzw. 5 drehbar angeordnet. Auf den Aussenflächen der Reinigungsköpfe 4,5 sind auf entgegengesetzt gerichteten Spiralen Schneidelemente 6 angebracht. Zwischen dem oberen 4 und dem unteren Reinigungskopf 5, die eine Arbeitssektion bilden, liegt auf der Welle 1 ein Hauptstabilisator 7. Bei einer mehrteiligen Ausführung der Einrichtung ist die Gesamtzahl der Reinigungsköpfe 4,5 gerade und übertrifft die Anzahl der Hauptstabilisatoren 7 um Eins. Im Oberteil der Welle 1 ist ein zusätzlicher Führungsstabilisator 8 befestigt Im Oberteil des zusätzlichen Führungsstabilisators 8 liegt eine Baugruppe 9 zum Anschluss an ein Zugorgan 10 (beispielsweise ein mit einer Winde verbundener Draht). Die Schneidelemente 6 sind in Form von Messern 11, 12 mit einem Evolventenprofil ausgebildet. Im Oberteil des oberen Reinigungskopfes 4 und im Unterteil des unteren Reinigungskopfes 5 weisen die Messer 11, 12 mit einem Evolventenprofil Schneidbünde 13, 14 auf. Die Höhe jedes Reinigungskopfes 4,5 ist durch die Beziehung festgelegt:$\text{H = D/2tgα,}$ wobei
- H: die Höhe des Reinigungskopfes,
- D: der Durchmesser des Reinigungskopfes,
- α: der Neigungswinkel des Schneidelements (der Spiralwindungen) zur Längsachse des Reinigungskopfes (Anstellwinkel des Messers) sind.

Der obere und der untere Reinigungskopf 4 bzw. 5 sind auf der Welle 1 auf Gleitlagern gelagert, die in Form von Buchsen 15, 16 mit Ringansätzen 17, 18 im Unterteil zwecks Zusammenwirkung mit zugeordneten Ringnuten 19, 20 ausgeführt sind, die im Unterteil der Reinigungsköpfe 4, 5 ausgeführt sind. Die Buchse 15 des oberen Reinigungskopfes 4 ist am Oberteil den Hauptstabilisators 7 angeordnet. Dementsprechend ist die Buchse 16 des unteren Reinigungskopfes 5 am Oberteil des Abteufaggregats bzw. des Feststellers 2 angebracht. Zwischen den Oberteilen der Buchsen 15, 16 und den Unterteilen des zusätzlichen Führungsstabilisators 8 bzw. des Hauptführungsstabilisators 7 sind Trag-Wälzlager 21 installiert. Die Welle 1, der zusätzliche Führungsstabilisator 8 und die Reinigungsköpfe 4, 5 sind derart ausgebildet, dass das Verhältnis der Länge N der Welle 1 zur Länge L des zusätzlichen Führungsstabilisators 8, das Verhältnis ihrer Massen Pn/Pl und das Verhältnis der Schrittweite T der Messer 11, 12 mit einem Evolventenprofil zur Länge πD des Kreises des Reinigungskopfes 4, 5 durch die Beziehung beschrieben sind:$\text{N/L = Pn/Pl = T/πD = 1/6,}$ wobei
- N: die Wellenlänge,
- L: die Länge des zusätzlichen Führungsstabilisators,
- Pn: die Wellenmasse,
- Pl: die Masse des zusätzlichen Führungsstabilisators,
- T: die Schrittweite der Messer mit einem Evolventenprofil,
- π: const = 3,14,
- D: der Durchmesser des Reinigungskopfes
sind.

Der Hauptführungsstabilisator 7 und der zusätzliche Führungsstabilisator 8 und das Abteufaggregat bzw. der Feststeller 2 weisen die maximale Abmessung im Querschnitt unterhalb der maximalen Abmessung der Reinigungsköpfe 4, 5 auf.

Die feste Verbindung des Abteufaggregats bzw. des Feststellers 2 auf der Welle 1 kann beispielsweise mittels eines Gewindes 22 hergestellt und durch einen Stift 23 festgehalten werden.

Die Buchsen 15, 16 können aus Lagerwerkstoff, beispielsweise aus Fluorkunststoff, hergestellt werden.

Der Abstand zwischen den Schneidbünden 13, 14 der Reinigungsköpfe 4, 5 entspricht, grundsätzlich genommen, der Länge N der Welle 1 und beträgt:$\text{N = 2H + M,}$ wobei
- N: die dem Abstand zwischen den Schneidbünden der Reinigungsköpfe entsprechende Wellenlänge,
- H: die Höhe des Reinigungskopfes,
- M: die Höhe des Hauptstabilisators
sind.

Die mathematischen Beziehungen zwischen den Parametern der Bauelemente der erfindungsgemässen Einrichtung sind auf experimentellem Weg bestimmt und durch die Praxis des Betriebes der gegebenen Einrichtung in Erdölfeldern bestätigt.

Die Arbeit der Einrichtung zur Reinigung des Rohrinneren von Paraffin- und anderen Ablagerungen wird am Beispiel deren einteiliger Ausführung betrachtet.

Die Einrichtung arbeitet wie folgt.

Bei einem geschlossenen Pufferschieber wird die Einrichtung in einen Lubrikator (nicht gezeigt) eingebracht, der daraufhin hermetisch abgedichtat wird. Es wird der Pufferschieber geöffnet, und am Zugorgan wird die Einrichtung in einen Steigrohrstrang (nicht gezeigt ) bis zum Kontakt mit der Flüssigkeit, die von der Bohrlochsohle unter Druck hereinströmt, niedergelassen. Dadurch, dass die Schneidelemente - Messer 6 - auf den Reinigungsköpfen 4, 5 auf entgegengesetzt gerichteten Spiralen liegen, kommen die Reinigungsköpfe 4, 5 im Flüssigkeitsstrom im entgegengesetzten Sinne in Drehung. Die Schneidbünde 14 des unteren Reinigungskopfes 5 schneiden die Ablagerungen von der Wandung der Steigrohre "grob" weg, die Messer 6 des unteren 5 und des oberen Reinigungskopfes 4 zerkleinern die abgeschnittenen Stücke (Späne) der Ablagerungen, während die Schneidbünde 13 des oberen Reinigungskopfes 4 eine "Fertigbearbeitung" des Innenraumes im Steigrohrstreng ausführen. Der Flüssigkeitsstrom fördert das zerstörte Material der Ablagerungen zum Bohrlochkopf. Hierbei tendiert das Paraffin (Asphalt-Harz-Komponenten) nicht mehr zum Absetzen auf der polierten Innenfläche der Steigrohre.

Die Einrichtung wird auf eine bestimmte Tiefe abgesenkt. Dann wird sie durch das Zugorgan 10 hochgehoben. In diesem Fall erfolgt der "grobe" Schnitt der Ablagerungen durch die Schneidbünde 13 des oberen Reinigungskopfes 4. Der Rest geschieht wie oben geschildert.

### Industrielle Anwendbarkeit

Die erfindungsgemässe Konstruktion der Einrichtung gestattet es, diese bei Vorhandensein des Gas-Faktors in der zu fördernden Flüssigkeit sicher zu betreiben, gewährleistet eine vorzügliche und wirksame Reinigung der Innenräume im automatischen Betrieb; Ab- und Auf- und wieder Abwärtsbewegung müsse usw., ohne für eine geraume Zeit über Tage herausgeführt werden zu Beispielsweise beträgt die Periode zwischen den Reparaturen bei einem Gehalt von 28 % an den Asphalt-Harz-Parafin-Komponenten 150 bis 180 Tage gegenüber früher 18 bis 25 Tagen, was besonders wichtig unter den Bedingungen niedriger Temperaturen ist. Der Einsatz der Einrichtung unterbricht den Betrieb der Bohrung nicht, was es erlaubt, die Ölförderung um 2 bis 4 Tonnen pro Tag zu erhöhen, die Anwendung von Verfahren einer elektrochemischen Reinigung, mit Pump- und Heizaggregaten für ein Spülmedium, aufzugeben. Die Einrichtung zeichnet sich durch einfache Konstruktion, geringe Fertigungskesten, Bequemlichkeit und Einfachheit in Betrieb und Wartung aus. Beim Einsatz der vorliegenden Einrichtung bei nur 122 Bohrungen in einem Erdölfeld ist ein realer Gewinn von ca. 1,7 Mio. Rubel zu erhalten.

## Patentansprüche

1. Einrichtung zur Reinigung des Rohrinneren von Paraffin- und anderen Ablagerungen, die einen in Form einer Welle (I) ausgebildeten Körper, einen oberen und einen unteren Reinigungskopf (4 bzw. 5), die auf der Welle (1) mit der Möglichkeit einer Drehung im entgegengesetzten Sinne in einem Flüssigkeitsstrom angeordnet sind,Schneidelemente (6), die auf entgegengesetzt gerichteten Spiralen auf den Aussenflächen der Reinigungskopfe (4, 5) ausgeführt sind, einen auf der Welle (I) zwischen dem oberen (4) und dem unteren Reinigungskopf (5) liegenden Hauptstabilisator (7) und eine Baugruppe (9) zum Anschluss an ein Zugorgan (10) enthält, dadurch gekennzeichnet, dass sie mit einem Abteufaggregat bzw. Feststeller (2), der im Unterteil der Welle (1) befestigt ist, und mit einem im Oberteil der Welle (1) befestigten zusätzlichen Führungsstabilisator (8) versehen ist, wobei die Baugruppe (9) zum Anschluss an ein Zugorgan (10) im Oberteil des zusätzlichen Führungsstabilisators (8) liegt, die Schneidelemente (6) in Form von Messern (11, 12) mit einem Evolventenprofil ausgebildet sind, der obere (4) und der untere Reinigungskopf (5) auf der Welle (1) auf Lagern gelagert sind und eine Sektion bilden, wobei im Oberteil des oberen Reinigungskopfes (4) die Messer (11, I2) mit einem Evolventenprofil Schneidbünde (13, 14) aufweisen und die Höhe jedes Reinigungskopfes (4, 5) durch die Beziehung gegeben ist:$\text{H = D/2tgα,}$ wobei
H die Höhe des Reinigungskopfes,
D der Durchmesser des Reinigungskopfes,
α der Neigungswinkel des Schneidelements zur Längsachse des Reinigungskopfes (Anstellwinkel des Messers)
sind.

2. Einrichtung zur Reinigung des Rohrinneren von Paraffin- und anderen Ablagerungen nach Anspruch 1, dadurch gekennzeichnet, dass das Verhältnis der Länge N der Welle (1) zur Länge L des zusätzlichen Führungsstabilisators (8), das Verhältnis ihrer Massen Pn/Pl und das Verhältnis der Schrittweite T der Messer (II, 12) mit einem Evolventenprofil zur Kreislänge πD des Reinigungskopfes (4, 5) durch die Beziehung beschrieben sind:$\text{N/L = Pn/Pl = T/πD = I/6,}$ wobei
N die Länge der Welle (1),
L die Länge des zusätzlichen Führungsstabilisators (8),
Pn die Masse der Welle (1),
Pl die Masse des zusätzlichen Führungsstabilisators (8),
T die Schrittweite der Messer (11, 12) mit einem Evolventenprofil,
π const = 3,14,
D der Durchmesser des Reinigungskopfes (4, 5)
sind.

3. Einrichtung zur Reinigung des Rohrinneren von Paraffin- und anderen Ablagerungen nach Anspruch 1 oder 2, dadurch gekennzeichnet, dass der obere und der untere Reinigungskopf (4 bzw. 5) auf der Welle (1) auf Gleitlagern gelagert sind, die in Form von Buchsen (15, 16) mit Ringansätzen (17, 18) im Unterteil zwecks Zusammenwirkung mit zugeordneten Ringnuten (19, 20) ausgeführt sind, die im Unterteil der Reinigungsköpfe (4, 5) ausgeführt sind, wobei die Buchse (15) der oberen Reinigungskopfes (4) am Oberteil des Hauptstabilisators (7) bzw. die Buchse (16) des unteren Reinigungskopfes (5) am Oberteil des Abteufaggregats bzw. Feststellers (2) angeordnet sind, und zwischen den Oberteilen der Buchsen (15, 16) und den Unterteilen das zusätzlichen Führungsstabilisators (8) bzw. des Hauptstabilisators (7) Trag-Wälzlager (21) angeordnet sind.

4. Einrichtung zur Reinigung des Rohrinneren von Paraffin- und anderen Ablagerungen nach einem der Ansprüche 1 bis 3, dadurch gekennzeichnet, dass der Haupt- und der zusätzliche Führungsstabilisator (7 bzw. 8) und das Abteufaggregat bzw. der Feststeller (2) die maximale Abmessung im Querschnitt unterhalb der maximalen Abmessung der Reinigungsköpfe (4, 5) aufweisen.

5. Einrichtung zur Reinigung des Rohrinneren von Paraffin- und anderen Ablagerungen nach einem der Ansprüche 1 bis 4, dadurch gekennzeichnet, dass das Abteufaggregat bzw. der Feststeller (2) im Unterteil der Welle (1) durch eine feste Verbindung befestigt ist, die mit der Möglichkeit einer Montage-Demontage ausgeführt ist.

6. Einrichtung zur Reinigung des Rohrinneren von Paraffin- und anderen Ablagerungen nach einem der Ansprüche 1 bis 5, dadurch gekennzeichnet, dass bei deren mehrteiliger Ausführung die Gesamtzahl der Reinigungsköpfe (4, 5) gerade ist und die Zahl der Hauptstabilisatoren (7) um Eins überschreitet.

## Claims

1. Device for removing deposits of paraffin and other substances from the interior of pipes, which comprises a body in the form of a shaft (1), an upper and a lower cleaning head (4 and 5) disposed on the shaft (1) so as to be capable of rotation in the opposite direction to a liquid flow, cutting elements (6) formed along oppositely directed spirals on the outer surfaces of the cleaning heads (4, 5), a main stabilizer (7) situated on the shaft (1) between the upper (4) and the lower cleaning head (5), and a subassembly (9) for connection to a drawing element (10), characterized in that it is provided with a sinking/fixing unit (2) fastened in the bottom part of the shaft (1) and with an additional guide stabilizer (8) fastened in the top part of the shaft (1), wherein the subassembly (9) for connection to a drawing element (10) is situated in the top part of the additional guide stabilizer (8), the cutting elements (6) take the form of blades (11, 12) with an involute profile, the upper (4) and the lower cleaning head (5) are supported on the shaft (1) on bearings and form a section, wherein in the top part of the upper cleaning head (4) the blades (11, 12) with an involute profile have cutting collars (13, 14) and the height of each cleaning head (4, 5) is produced by the relation:$\text{H = D/2tgα,}$ in which H is the height of the cleaning head, D the diameter of the cleaning head and α is the angle of inclination of the cutting element relative to the longitudinal axis of the cleaning head (angle of attack of the blade).

2. Device for removing deposits of paraffin and other substances from the interior of pipes according to claim 1, characterized in that the ratio of the length N of the shaft (1) to the- length L of the additional guide stabilizer (8), the ratio of their masses Pn/Pl and the ratio of the step size T of the blades (11, 12) with an involute profile to the circular length πD of the cleaning head (4, 5) are described by the relation:$\text{N/L = Pn/Pl = T/πD = 1/6,}$ in which N is the length of the shaft (1), L the length of the additional guide stabilizer (8), Pn the mass of the shaft (1), Pl the mass of the additional guide stabilizer (8), T the step size of the blades (11, 12) with an involute profile, π const = 3.14 and D the diameter of the cleaning head (4, 5)

3. Device for removing deposits of paraffin and other substances from the interior of pipes according to claim 1 or 2, characterized in that the upper and the lower cleaning head (4 and 5) are supported on the shaft (1) on sliding bearings, which take the form of bushes (15, 16) having annular projections (17, 18) in the bottom part for cooperation with associated annular grooves (19, 20) formed in the bottom part of the cleaning heads (4, 5), the bush (15) of the upper cleaning head (4) being disposed on the top part of the main stabilizer (7) and the bush (18) of the lower cleaning head (5) being disposed on the top part of the sinking/fixing unit (2), and thrust rolling-contact bearings (21) are disposed between the top parts of the bushes (15, 16) and the bottom parts of the additional guide stabilizer (8) and main stabilizer (7).

4. Device for removing deposits of paraffin and other substances from the interior of pipes according to one of claims 1 to 3, characterized in that the main and the additional guide stabilizer (7 and 8) and the sinking/fixing unit (2) have the maximum dimension in the cross section below the maximum dimension of the cleaning heads (4, 5).

5. Device for removing deposits of paraffin and other substances from the interior of pipes according to one of claims 1 to 4, characterized in that the sinking/fixing unit (2) is fastened in the bottom part of the shaft (1) by means of a fixed connection, which is designed so as to be capable of assembly and disassembly.

6. Device for removing deposits of paraffin and other substances from the interior of pipes according to one of claims 1 to 5, characterized in that, given a multi-part construction of the device, the total number of cleaning heads (4, 5) is even and exceeds the number of main stabilizers (7) by one.

## Revendications

1. Dispositif pour enlever à l'intérieur des tubes les dépôts de paraffine et autres, comprenant : un corps réalisé sous la forme d'un arbre (1), une tête de nettoyage supérieure et une tête de nettoyage inférieure (4, respectivement 5), ces têtes étant disposées sur l'arbre (1) avec la possibilité de tourner dans des sens opposés dans un courant de liquide, des éléments de coupe (6) qui sont disposés selon des spirales orientées dans des directions opposées sur les surfaces extérieures des têtes de nettoyage (4, 5), un stabilisateur principal (7) disposé sur l'arbre (1) entre la tête de nettoyage supérieure (4) et la tête de nettoyage inférieure (5) et un sous-groupe ou élément de suspension (9) destiné à être raccordé à un organe de traction (10), caractérisé en ce qu'il comporte un ensemble de fonçage ou un appui de fonçage (2), qui est fixé à la partie inférieure de l'arbre (1), et également un stabilisateur de guidage supplémentaire (8) fixé à la partie supérieure de l'arbre (1), en ce que le sous-groupe ou l'élément de suspension (9) destiné à être relié à un organe de traction (10), est disposé à la partie supérieure du stabilisateur de guidage supplémentaire (8), en ce que les éléments de coupe (6) sont réalisés sous la forme de couteaux (11, 12) présentant un profil en développante, en ce que la tête de nettoyage supérieure (4) et la tête de nettoyage inférieure (5) sont disposées sur l'arbre (1) par l'intermédiaire de paliers et forment un tronçon, en ce qu'à la partie supérieure de la tête de nettoyage supérieure (4), les couteaux (11, 12), à profil en développante (4, 5), comportent de collets de coupe (13, 14), et que la hauteur de chaque tête de nettoyage (4, 5) est donnée par la relation:$\text{H = D/2tg α,}$ où
H est la hauteur de la tête de nettoyage,
D est le diamètre de la tête de nettoyage,
α est l'angle d'inclinaison de l'élément de coupe par rapport à l'axe longitudinal de la tête de nettoyage (angle de prise de contact du couteau).

2. Dispositif pour enlever à l'intérieur des tubes les dépôts de paraffine et autres selon la revendication 1, caractérisé en ce que le rapport de la longueur N de l'arbre (1) a la longueur L du stabilisateur de guidage supplémentaire (8), le rapport de leur masse Pn/Pl et le rapport de la largeur de pas T des couteaux (11, 12) présentant un profile en développante, par rapport à la longueur circulaire ΠD de la tête de nettoyage (4, 5) satisfont à la relation suivante :$\text{N/L = Pn/Pl = T/ΠD = I/6,}$ où
N est la longueur de l'arbre (1) ;
L est la longueur du stabilisateur de guidage supplémentaire (8) ,
Pn est la masse de l'arbre (1),
Pl est la masse du stabilisateur supplémentaire de guidage (8),
T est la largeur des pas des couteaux (11, 12) présentant un profil en développante,
Π est la constante = 3, 14...
D est le diamètre de la tête de nettoyage (4, 5).

3. Dispositif pour enlever à l'intérieur des tubes les dépôts de paraffine et autres selon la revendication 1 ou 2, caractérisé en ce que la tête de nettoyage supérieure et la tête de nettoyage inférieure (4 ou 5) sont montées sur l'arbre (1) par l'intermédiaire de paliers lisses, qui sont réalisés sous la forme de manchons (15, 16) munis de prolongements annulaires (17, 18) dans la partie inférieure et qui sont destinés à collaborer avec des rainures annulaires associées (19, 20), réalisées dans la partie inférieure des têtes de nettoyage (4, 5) en ce que le manchon (15) de la tête de nettoyage supérieure (4) est disposé à la partie supérieure du stabilisateur principal (7) ou bien le manchon (16) de la tête de nettoyage inférieure (3) est disposé à la partie supérieure de l'ensemble de fonçage ou de l'appui de fonçage (2), et en ce que, entre les parties supérieures des manchons (13, 16) et les parties inférieures du stabilisateur de guidage supplémentaire (8) ou du stabilisatcur principal (7), sont disposés des paliers de butée axiaux (21).

4. Dispositif pour enlever à l'intérieur des tubes les dépôts de paraffine et autres selon l'une des revendications 1 à 3, caractérisé en ce que le stabilisateur de guidage principal et supplémentaire (7 ou 8) ainsi que l'ensemble de fonçage ou l'appui de fonçage (2) présente en section transversale un encombrement (une dimension maximale) inférieur à l'encombrement maximal (la dimension maximale) des têtes de nettoyage (4, 5).

5. Dispositif pour enlever à l'intérieur des tubes les dépôts de paraffine et autres, selon l'une des revendications 1 à 4, caractérisé en ce que l'ensemble de fonçage ou l'appui de fonçage (2) est fixé à la partie inférieure de l'arbre (1) par une liaison rigide, qui est cependant susceptible de permettre un montage-démontage.

6. Dispositif pour enlever à l'intérieur des tubes les dépôts de paraffine et autres selon l'une des revendications 1 à 5, caractérisé en ce que, pour une réalisation à plusieurs têtes de nettoyage, le nombre total de têtes de nettoyage (4, 5) est un nombre entier N, tandis que le nombre de stabilisateurs principaux (7) est un nombre entier N - 1 (qui dépasse de 1 le nombre des stabilisateurs principaux).
